# EUROPÄISCHE PATENTSCHRIFT

(11) **EP 0 694 488 B1**
(45) Veröffentlichungstag und Bekanntmachung des Hinweises auf die Patenterteilung: **17.03.1999**
(21) Anmeldenummer: 95110048.6
(22) Anmeldetag: 28.06.1995
(51) Int. Cl.: B65H 1/18

(54) **Einzelblatteinzug**
Single sheet feeding apparatus
Dispositif d'alimentation en feuilles une par une

(30) Priorität: 25.07.1994 DE 4426298
(43) Veröffentlichungstag der Anmeldung: 31.01.1996
(73) Patentinhaber: AVERY DENNISON CORPORATION, Pasadena California 91103 (US)
(72) Erfinder: Seidl, Maximilian R., D-81925 München (DE); Hasenöhrl, Karl, D-85399 Hallbergmoos (DE)
(74) Vertreter: Eisenführ, Speiser & Partner

(56) Entgegenhaltungen:
- CH-A- 682 321
- PATENT ABSTRACTS OF JAPAN vol. 14 no. 121 (M-0946) ,7.März 1990 & JP-A-01 317923 (OKI ELECTRIC IND CO LTD) 22.Dezember 1989,
- PATENT ABSTRACTS OF JAPAN vol. 7 no. 244 (M-252) ,28.Oktober 1983 & JP-A-58 130833 (FUJITSU KK) 4.August 1983,

## Beschreibung

Die Erfindung betrifft einen Einzelblatteinzug oder ein Gerät mit einem solchen Einzelblatteinzug gemäß dem Ober begriff des Anspruch 1.

Einblatteinzugseinrichtungen verschiedenster Art werden regelmäßig in Geräten wie Drucker, Kopierer, Telefax etc. benötigt, um der in diesen Geräten vorgesehenen Druckeinrichtung von einem Stapel Blätter Einzelblätter zuzuführen, wodurch ein geordnete Druckbetrieb gewährleistet wird.

Regelmäßig sind die bekannten Einzelblatteinzüge jedoch nur in der Lage, ein bestimmtes Blattformat zu verwerten. Soll auf ein anderes Blattformat gewechselt werden, so müssen Veränderungen am Einzelblatteinzug vorgenommen werden, was regelmäßig durch eine Anpassung des Einzelblatteinzugs hinsichtlich der Seitenführungen für die Blätter geschieht.

In DE-A1-26 50 739 ist eine Blattzuführeinrichtung der eingangs genannten Art beschrieben, bei der eine Blatttransporteinrichtung einen oberen Anschlag sowie einen Anschlag für eine Blatt-Stirnseitenführung aufweist, die zusammen verschwenkbar sind.

Hierbei sind zwei als Eckentrenner bezeichnete Bauteile vorgesehen, die mit der schwenkbaren Blatttransportvorrichtung verbunden sind. Die Eckentrenner bilden sowohl den oberen Anschlag in Form einer im wesentlichen horizontal verlaufenden Fläche sowie den stirnseitigen Anschlag in Form einer vertikal verlaufenden Fläche. Schließlich bilden Sie auch die Blattseitenführung mittels einer ebenfalls vertikal verlaufenden Fläche. Die genannten Fläche sind einstückig miteinander verbunden. Da die Eckentrenner sowohl als oberer Anschlag als auch als Stirnkantenanschlag der Blätter dienen, ragen sie in den Transportweg eines zuzuführenden Blattes hinein. Dies hat zur Folge, daß bei dem Transport eines Einzelblattes das Blatt an seinen beiden stirnseitigen Ecken verformt wird. Da diese Verformung nicht definiert ist, kann sie zum einen zu Störungen innerhalb des Einzelblatteinzuges führen. Zum anderen entstehen insbesondere bei empfindlichen Blattmaterialien möglicherweise Knick- oder Druckstellen, die die Weiterverwertung des Blattes unmöglich machen.

Weiterhin ist ein Einzelblatteinzug bzw. ein Gerät mit einem solchen Einzelblatteinzug aus der DE-A1-2952671 bekannt. Dort ist eine Vorrichtung zum Vereinzeln des obersten Blattes eines Blattstapels gezeigt, bei der ein Blattstapel in einer Kassette liegt und von unten her gegen eine über dem Blattstapel angeordnete Transportrolle gedrückt wird, deren Wellenachse in einem festen Abstand zur Kassette liegt.

Bei der in der DE-A1-2952671 gezeigten Vorrichtung ist das Blattformat nach oben hin durch die Kassettengröße beschränkt. Ferner ist es dort notwendig, daß das oberste Blatt auch von einem Eckniederhalter erfaßt wird.

Da die Eckniederhalter ebenso ausgestaltet sind, wie die Eckentrenner in den DE-A1-26 50 739, führt dies dazu, daß das Blatt während seines Transportes ebenfalls mit dem vorstehend genannten, nachteiligen Folgen verformt wird.

Aus dem IBM Technical Disclosure Bulletin Vol. 20, No. 4, September 1977, Seite 1295 ist ein Einzelblatteinzug mit einer Blattransporteinrichtung und einem Träger für Einzelblätter sowie einem als Blattseitenführung dienenden, im wesentlichen zum Träger senkrechten, ersten flächigen Anschlag bekannt, bei dem die Anordnung der Transportrolle nahe der flächigen Anschlagkante dafür sorgt, daß auch nicht ausgerichtete Einzelblätter parallel zur Anschlagkante ausgerichtet und in dieser Richtung weggeführt werden.

Ferner ist aus CH-A-682321 eine Vorrichtung zum Zuführen papierartiger Aufzeichnungsträger einer Büromaschine und ein Verfahren zum Betrieb der Vorrichtung bekannt, bei der eine Anpassung auf ein bestimmtes Blattformat für größere Blattmengen möglich ist. Nach Anpassung des Einzelblatteinzugs auf ein bestimmtes Papierformat ist jedoch der Einzelblatteinzug regelmäßig nur in der Lage, dieses bestimmte Blattformat zu verarbeiten. Blattformate, bei denen die Blattseitenlänge die eingestellte Stirnseitenlänge übersteigen, können nicht verarbeitet werden und Blattformate mit einer geringeren Stirnseitenblattlänge verursachen regelmäßig Störungen des Einzelblatteinzugs, da ihre geordnete Erfassung nur unsicher möglich ist. Das ist insbesondere dort unangenehm, wo einzelne Blätter unterschiedlicher Größe oder sehr kleine Auflagen in wechselnden Größen bedruckt werden sollen, wie es beim Bedrucken von Etiketten nicht selten ist.

Schließlich ist aus DE-A1-20 33 126 eine Vorrichtung zur Abnahme einzelner Blätter von einem Blattstapel bekannt, bei dem eine Dämpfungsplatte auf dem obersten Blatt des Blattstapels aufliegt und die Dämpfungsplatte seitlich von einer Kantenplatte begrenzt wird, welche mit ihrer oberen Kante unterhalb der Dämpfungsplatte liegt, so daß ein Spalt zwischen Dämpfungsplatte und Kantenplatte gebildet wird, durch den ein Blatt abtransportiert werden kann.

Der Erfindung liegt die Aufgabe zugrunde, einen Einzelblatteinzug oder ein Gerät mit einem solchen Einzelblatteinzug gemäß dem Oberbegriff des Anspruchs 1 dergestalt zu entwickeln, daß bei einer sicheren Führung eines zu transportierenden Blattes eine Verformung des Blattes während des Transportes durch die Blatttransportvorrichtung vermieden wird.

Die vorstehende Aufgabe wird durch die Merkmale des Anspruchs 1 gelöst. Durch den zwischen der Spendekante und dem oberen Anschlag der Blatttransporteinrichtung vorhandenen Raum zum Durchführen eines Blattes wird bei einer sicheren Ausrichtung des Blattes erreicht, daß das Blatt während des Transportes nicht verformt wird. Durch den erfindungsgemäßen Blatteinzug können daher nicht nur Druck- und/oder Knickstellen an den Blättern vermieden werden, sondern überaus empfindliches Blattmaterial transportiert werden.

Die Erfindung beruht auf der Erkenntnis, daß auf einen dritten Anschlag, der das zu transportierende Blatt an einer dritten Seite berührt, verzichtet werden kann. Die Fixierung der Blattanlage auf 2 Freiheitsgrade, nämlich den ersten und zweiten Anschlag, reicht für den zuverlässigen Einzelblatteinzug aus. Außerdem ist die Ausbildung eines oberen Anschlags sowie einer Anschlagkante, die in Verlängerung des zweiten Anschlags unterhalb des oberen Anschlags liegt, an der Blattransporteinrichtung sehr einfach zu bewerkstelligen, wodurch sich der konstruktive Aufwand für den Einzelblatteinzug gegenüber bisherigen Vorrichtungen zum Vereinzeln von Blättern erheblich vereinfacht, da das Zusammenwirken von exakt zueinander ausgerichteten Teilen wie Transportrolle, oberer Anschlag sowie vordere Anschlagkante für die Blatt-Stirnseitenführung an einem einzigen Teil, nämlich der Transporteinrichtung erfolgt und somit für exakt gleichbleibende Verhältnisse und somit eine zuverlässige Blatterfassung gesorgt und ein sicherer Blattransport gewährleistet werden kann.

Der erfindungsgemäße Einzelblatteinzug zeichnet sich durch einen sehr einfachen Aufbau aus, wobei bekannte Einrichtungen zur Anpassung des Blattformats gänzlich weggelassen werden. Bei der Bedienung des Einzelblatteinzugs braucht der Benutzer das Papier lediglich auf den Träger für die Einzelblätter zu legen und an der ersten und zweiten Kante anzulegen und dann auszurichten.

Es ist offensichtlich, daß durch das Weglassen der Anpassungseinrichtung bzw. eines dritten Anschlags für die Blätter der Einzelblatteinzug kostengünstiger wird und die Bedienung vereinfacht und somit auch Fehlbedienungen und damit verursachte Folgekosten bei Störungen vermieden werden.

Es hat sich gezeigt, daß die Anordnung der Transporteinrichtung an der ersten Anschlagseite ausreicht, die Blätter des Einzugs zuverlässig abzutransportieren, obwohl die Transporteinrichtung nur einen relativ kleinen Bereich der eingelegten Blätter erfaßt.

Dies kann insbesondere dadurch verbessert werden, daß die Transporteinrichtung schwenkbar oberhalb des Trägers angeordnet ist, um somit das jeweils oberste Blatt eines Stapels, welcher mittels des Trägers gegen die Transporteinrichtung gedrückt wird, sicher zu erfassen und wegzuführen. Durch die ortsfeste Anordung der wesentlichen Blatterfassungs- und Wegführungsteile, wie z.B. Transportrolle, Preßrolle und Spendekante, ist außerdem jederzeit eine einfache Auswechslung oder Reparatur bzw. Einstellung dieser Teile möglich. Die Spendekante ist in Verlängerung des zweiten Anschlags getrennt von diesem mit einer lichten Weite unterhalb der als oberen Anschlag ausgebildeten Preßrolle angeordnet.

Um eine zuverlässige Nachführung des Blattstapels auf dem Träger zu erreichen, wird der Trägerantrieb in Abhängigkeit der Ausschwenkung der Transporteinrichtung gesteuert. Als Maß für die Ausschwenkung kann dabei der Ausschwenkwinkel der Transporteinrichtung dienen, der mittels eines Sensors in einfacher Weise erfaßt werden kann.

Der Erfindung wird nachfolgend anhand eines in Zeichnungen dargestellten Ausführungsbeispiels näher erläutert. In der Zeichnung stellen dar:
- Fig. 1: eine Seitenansicht des erfindungsgemäßen Einzelblatteinzugs ohne aufgelegte Blätter,
- Fig. 2: eine Seitenansicht des Einzelblatteinzugs nach Fig. 1 mit einem aufgelegten Stapel Blätter,
- Fig. 3: einen erfindungsgemäßen Einzelblatteinzug nach Fig. 2, bei dem der Stapel Blätter an die Transporteinrichtung herangeführt ist,
- Fig. 4: eine Oberansicht des in Fig. 3 dargestellten Einzelblatteinzugs,
- Fig. 5: eine vergrößerte Ausschnittsdarstellung des Einzelblatteinzugs in Fig. 4, und
- Fig. 6: eine nochmals vergrößerte Ausschnittsdarstellung eines Teils des Einzelblatteinzugs in Fig. 5.

Fig. 1 zeigt einen Einzelblatteinzug mit einem als Plattform 1 ausgebildeten Träger 2, welcher entlang von Führungsschienen 3, in welchem Führungsstifte 4 des Trägers liegen, geführt werden kann. Dabei erfolgt der Antrieb des Trägers mittels eines eine Steuerung aufweisenden, bekannten, nicht dargestellten Motors. Der Einzelblatteinzug kann Teil eines nicht dargestellten Gerätes mit einer Druckeinrichtung z.B. Laser-, Thermodrucker usw. sein.

Die Trägerebene 5 steht senkrecht zu einer ersten Anschlagsebene 6, welche in der Zeichenebene liegt, und als Blattseitenführung dient. Senkrecht zur Trägerebene und ersten Anschlagsebene 6 liegt ein zweiter Anschlag 7.

Über dem beweglichen Träger ist eine schwenkbare Transporteinrichtung 8 angeordnet, welche eine Transportrolle 9, eine als oberen Anschlag ausgebildete Preßrolle 10 sowie in Verlängerung des zweiten Anschlags 7 eine als Spendekante 11 ausgebildete Anschlagkante unterhalb des oberen Anschlags aufweist. Die Schwenkachse 12 der Transporteinrichtung steht senkrecht auf der ersten Anschlagsebene 6.

Mittels eines Sensors 13 kann als Maß für die Ausschwenkung der Transporteinrichtung der Ausschwenkwinkel α ermittelt werden, welcher seinerseits als Regelgröße für die Trägernachführung bzw. Motorsteuerung des Trägers verwendet wird.

In Fig. 2 ist gezeigt, wie ein Stapel Blätter, z.B. aus Papier, Folien usw., auf den Träger gelegt ist, der sich seinerseits nach oben (Pfeil) in Richtung der Transporteinrichtung bewegt. Die Trägernachführung hebt den Stapel Blätter so weit an, bis die Transporteinrichtung angehoben wird und der Ausschwenkwinkel gegen null Grad geht. Nun ist der Einzelblatteinzug, wie in Fig. 3 gezeigt, betriebsbereit.

Fig. 4 zeigt die in Fig. 3 angeordnete Ansicht Y, d.h. Oberansicht des Einzelblatteinzugs, bei dem gerade ein Blatt abtransportiert wird. Wie dargestellt, ist die Antriebseinrichtung für die Transportrolle 9 hinter der ersten Anschlagsebene angeordnet und mittels einer die erste Anschlagsebene durchsetzenden Welle 15 mit der Transportrolle 9 verbunden. Diese befindet sich in Transportrichtung (Pfeil) kurz vor dem zweiten Anschlag 7.

Die Ansicht macht deutlich, daß mittels des ersten und zweiten Anschlags lediglich zwei Freiheitsgrade zur Fixierung eines Blattes festgelegt sind, so daß Blattformate verschiedenster Art auf die Plattform 1 gelegt werden können, und trotzdem noch sicher von der Transporteinrichtung 8 erfaßt werden.

Figur 5 und 6 zeigen vergrößerte Ausschnittsdarstellungen des Einzelblatteinzugs im Bereich der Transporteinrichtung. Die vordere Kante der Spendekante 11 liegt getrennt vom zweiten Anschlag 7 in Verlängerung des zweiten Anschlags 7 in einem bestimmten Abstand unterhalb der Preßrolle 10. Der Abstand zwischen der Spendekante und der Preßrolle ist so groß, daß ein Blatt zwischen ihnen hindurchgeführt werden kann. Der Abstand zwischen der Spendekante und der Preßrolle ist einstellbar.

## Patentansprüche

1. Einzelblatteinzug oder Gerät mit einem solchen Einzelblatteinzug, enthaltend:
einen eine Ebene bildenden, beweglichen Träger (2) für Einzelblätter, einen ersten, flächigen Anschlag (6), der als eine Blattseitenführung dient und sich im wesentlichen senkrecht zu dem Träger (2) erstreckt, einen zweiten Anschlag (7), der als eine Blatt-Stirnseitenführung dient und der im wesentlichen senkrecht zu dem Träger (2) und zu dem ersten Anschlag (6) ausgerichtet ist, und eine Blatttransporteinrichtung (8), die schwenkbar über dem Träger (2) nahe zum ersten Anschlag (6) angeordnet ist und die eine Transportrolle (9) zum Transportieren eines Blattes von einem Blattstapel auf dem Träger (2) sowie einen oberen Anschlag (10) aufweist,
**dadurch gekennzeichnet,** daß die Blatttransporteinrichtung (8) weiterhin eine in Verlängerung des zweiten Anschlags (17) getrennt von diesem angeordnete Spendekante (11) aufweist, die unterhalb des oberen Anschlags (10) in der Weise angeordnet ist, daß ein ausreichend großer Raum zum Durchführen eines Blattes mittels der Transportrolle (9) zwischen dem oberen Anschlag (10) und der Spendekante (11) vorhanden ist.

2. Einzelblatteinzug nach Anspruch 1,
bei dem die Blatttransporteinrichtung (8) um eine Achse (12) schwenkbar angeorndet ist, die sich senkrecht zu dem ersten Anschlag (6), oberhalb des Trägers (2) erstreckt.

3. Einzelblatteinzug nach Anspruch 1 oder 2,
bei dem der Abstand zwischen der Spendekante (11) und dem oberen Anschlag (10) einstellbar ist.

4. Einzelblatteinzug nach einem der Ansprüche 1 bis 3,
bei dem eine Steuereinrichtung zum Steuern der Bewegung des Trägers (2) in Abhängigkeit des Schwenkwinkels (α) der Blatttransporteinrichtung (8) vorgesehen ist.

5. Einzelblatteinzug nach Anspruch 4,
bei dem die Steuereinrichtung einen Sensor (13) zum Erfassen des Schwenkwinkels (α) der Blatttransporteinrichtung (8) aufweist.

## Claims

1. Single-sheet feeder or apparatus with such a single-sheet feeder comprising:
a movable carrier (2) for individual sheets defining a plane, a planar first reference stop (6) which serves as a lateral guide for the sheets and extends substantially perpendicular to the carrier (2), a second reference stop (7) which serves as a leading edge guide for the sheets and which extends substantially perpendicular to the carrier (2) and the first reference stop (6), and a sheet transport means (8) which is swingably situated above the carrier (2) close to the first reference stop (6) and which comprises a transport roller (9) for transporting a sheet from a stack of sheets on the carrier (2) and an upper stop means (10)
**characterized in that** said sheet transport means (8) further comprises a sheet dispenser edge (11) which is separated from said second reference stop (7) and is provided in extension of said second reference stop (7), and which is arranged below the upper stop means (10) leaving a space sufficient to allow dispensing of a sheet therebetween by means of said transport roller (9).

2. Single-sheet feeder according to claim 1,
wherein the sheet transport means (8) is positioned to swing about an axis (12) extending perpendicular to the first reference stop (6) above the carrier (2).

3. Single-sheet feeder according to claim 1 or 2,
wherein the distance between the sheet dispenser edge (11) and the upper stop means (10) is adjustable.

4. Single-sheet feeder according to anyone of the claims 1 to 3,
comprising a control means for controlling the movement of the carrier (2) in response to the angle of swing (α) of the sheet transport means (8).

5. Single-sheet feeder according to claim 4,
wherein said control means comprises a sensor means (13) for the detection of the angle of swing (α) of the sheet transport means (8).

## Revendications

1. Dispositif d'introduction feuille à feuille ou appareil avec un tel dispositif d'introduction feuille à feuille, comportant : un support (2) mobile, formant un plan et destiné aux feuilles individuelles, une première butée (6) plate qui sert de guidage des feuilles et s'étend sensiblement perpendiculairement par rapport au support (2), une seconde butée (7) qui sert de guidage des faces des pages, s'étend sensiblement perpendiculairement par rapport au support (2) et à la première butée (6), et un dispositif de transport des feuilles (8) qui est monté à rotation au-dessus du support (2), est disposé près de la première butée (6) et présente un galet de roulement (9) pour le transport d'une feuille d'une pile de feuilles au support (2) ainsi qu'une butée supérieure (10), caractérisé en ce que le dispositif de transport des feuilles (a) présente en outre un bord de sortie (11) disposé dans le prolongement de la seconde butée (17), séparé de cette dernière pu disposé au-dessous de la butée (10) supérieure de telle sorte qu'un espace suffisamment g'and pour le passage d'une feuille a l'aide du galet de roulement (9) est présent entre la butée (10) supérieure et le bord de sortie (11).

2. Dispositif d'introduction feuille à feuille selon la revendication, 1, caractérisé en ce que le dispositif de transport des feuilles (8) est monté à rotation autour d'un axe qui s'étend perpendiculairement à la première butée (6), au-dessus du support (2).

3. Dispositif d'introduction feuille à feuille selon la revendication 1 ou 2, caractérisé en ce que la distance entre le bord de sortie (11) et la butée supérieure (10) est ajustable

4. Dispositif d'introduction feuille à feuille selon l'une quelconque des revendications 1 à 3, caractérisé en ce qu'un dispositif de commande est prévu pour comander le pivotement du support (2) en fonction de l'angle de pivotement (σ) du dispositif de transport des feuilles (8).

5. Dispositif d'introduction feuille à feuille solon la revendication 4, caractérisé en ce que le dispositif de commande présente un capteur (13) pour enregistrer l'angle de pivotement (σ) du dispositif de transport des feuilles (8).
